# EUROPÄISCHE PATENTSCHRIFT

(11) **EP 0 870 910 B1**
(45) Veröffentlichungstag und Bekanntmachung des Hinweises auf die Patenterteilung: **04.06.2003**
(21) Anmeldenummer: 98105368.9
(22) Anmeldetag: 25.03.1998
(51) Int. Cl.: F01N 3/28

(54) **Abgasreinigungsvorrichtung**
Exhaust gas purification device
Dispositif d'épuration de gaz d'échappement

(30) Priorität: 10.04.1997 DE 19714851
(43) Veröffentlichungstag der Anmeldung: 14.10.1998
(73) Patentinhaber: ZEUNA-STÄRKER GMBH & CO KG, 86154 Augsburg (DE)
(72) Erfinder: Steinhauser, Otto, 86356 Neusäss (DE); Huber, Roland, 86153 Augsburg (DE); Ruhland, Thomas Dr.,, 86356 Neusäss (DE); Weigele, Erich, 86157 Augsburg (DE); Elfinger, Gerhard Dr.,, 85304 Ilmmünster (DE)
(74) Vertreter: Grättinger & Partner (GbR)

(56) Entgegenhaltungen:
- EP-A- 0 205 895
- DE-A- 2 331 434
- DE-A- 3 719 773
- GB-A- 1 602 991
- US-A- 3 907 708
- US-A- 4 457 141
- US-A- 5 506 028

## Beschreibung

Die vorliegende Erfindung betrifft eine Abgasreinigungsvorrichtung für ein verbrennungsmotorisch angetriebenes Kraftfahrzeug, umfassend ein Gehäuse und mindestens einem darin unter Zwischenschaltung mindestens eines nachgiebigen Lagerelements gelagerten, im wesentlichen zylindrischen Abgasreinigungskörper, wobei das Gehäuse einen rohrförmigen Lagerabschnitt und zwei hieran endseitig angeschlossene Übergangskonen umfaßt und mindestens in einer sich im wesentlichen senkrecht zur Längsachse erstreckenden Ebene geteilt ist, wobei der Lagerabschnitt zumindest bereichweise sich in Richtung auf die Teilungsebene hin konisch erweiternd ausgebildet ist und sich der zwischen dem mindestens einen Abgasreinigungskörper und dem Lagerabschnitt des Gehäuses bestehende, zumindest teilweise von dem Lagerelement ausgefüllte Ringraum zumindest bereichsweise in Richtung auf die Teilungsebene hin erweitert.

Abgasreinigungsvorrichtungen in Rohrbauweise sind unter anderem aus der DE 4322062 C1 sowie der JP 1-280614 A bekannt. Des weiteren beschäftigen sich mit Abgasreinigungsvorrichtungen in Rohrbauweise sowie insbesondere deren Herstellung die EP 0681095 A1 und EP 0703354 A1.

Ein zentrales Problem bei der Herstellung von Abgasreinigungsvorrichtungen in Rohrbauweise mit zylindrischem Gehäuse hängt damit zusammen, daß die aus keramischem Material gefertigten Abgasreinigungskörper hinsichtlich ihrer Abmessungen einer beträchtlichen Toleranz unterliegen. Um trotz der unterschiedlichen Abmessungen der Abgasreinigungkörper deren zuverlässige Lagerung in dem rohrförmigen Lagerabschnitt des Gehäuses sicherzustellen, wird in den beiden genannten europäischen Patentanmeldungen vorgeschlagen, jeden einzelnen Abgasreinigungskörper vor seiner Montage zu vermessen und den rohrförmigen Lagerabschnitt - insbesondere durch Aufweiten - an die tatsächlichen Abmessungen des jeweiligen Katalysatorkörpers anzupassen. Unabhängig davon, ob diese Vorgehensweise zu dem angestrebten Erfolg führt, ist sie mit einem immensen Aufwand verbunden, der die Herstellung der entsprechenden Abgasreinigungsvorrichtungen in einer nicht zu akzeptierenden Weise verteuern würde.

Eine gattungsgemäße Abgasreinigungsvorrichtung in Rohrbauweise ist aus der DE 2331434 A1 bekannt. Diese Abgasreinigungsvorrichtung unterscheidet sich vom weiter oben gewürdigten Stand der Technik insbesondere dadurch, daß der rohrförmige Lagerabschnitt des Gehäuses nicht entsprechend der Gestalt des Abgasreinigungskörpers zylindrisch ausgebildet ist, sondern sich vielmehr - zumindest bereichsweise - zur Teilungsebene hin konisch erweitert. Dementsprechend hat der zwischen dem mindestens einen Abgasreinigungskörper und dem diesen umgebenden Lagerabschnitt des Gehäuses bestehende Ringraum nicht über die axiale Erstreckung des Abgasreinigungskörpers denselben Querschnitt; vielmehr erweitert sich jener Ringraum - zumindest bereichsweise - in Richtung auf die Teilungsebene hin.

Bei dieser Abgasreinigungsvorrichtung erweist sich als nachteilig, daß die sich über die axiale Länge stark ändernde Dicke des Lagerelements zu örtlich erheblich unterschiedlichen Haltekräften führt. Durch die entsprechend unterschiedlichen Druckverhältnisse kann es zu Spannungen innerhalb des Abgasreinigungskörpers kommen, die dessen Lebensdauer verkürzen können.

Der vorliegenden Erfindung liegt demgemäß die Aufgabe zugrunde, eine Abgasreinigungsvorrichtung der eingangs genannten Art zu schaffen, die sich bei einer ausreichend sicheren Lagerung toleranzbehafteter Abgasreinigungkörper in dem Gehäuse und bei geringen Fertigungskosten durch möglichst gleichförmige auf den Abgasreinigungskörper wirkende Haltekräfte auszeichnet.

Gemäß der vorliegenden Erfindung wird diese Aufgabe dadurch gelöst, daß pro Abgasreinigungskörper zwei in axialer Richtung zueinander versetzt angeordnete, den Abgasreinigungskörper ringförmig umgebende Lagerelemente vorgesehen sind, die vor ihrer Montage eine unterschiedliche radiale Erstreckung aufweisen, wobei der rohrförmige Lagerabschnitt für jeden Abgasreinigungskörper zwei sich gleichsinnig konisch erweiternde Lagerbereiche aufweist, zwischen denen sich das Gehäuse im wesentlichen zylindrisch erstreckt. Jedem jener beiden ringförmigen Lagerelemente jedes Abgasreinigungskörpers ist somit ein eigner sich konisch erweiternder Lagerbereich des Gehäuses zugeordnet, zwischen denen sich das Gehäuse im wesentlichen zylindrisch erstreckt. Die radiale Erstreckung der ringförmigen Lagerelemente ist dabei zweckmäßigerweise an die jeweilige unterschiedliche mittlere Weite des zwischen dem (idealen) Abgasreinigungskörper und dem Gehäuse bestehenden Ringraumes angepaßt. Auf diese Weise lassen sich Über die einzelnen ringförmigen Lagerelemente gleiche Haltekräfte auf den jeweiligen Abgasreinigungskörper aufbringen.

Die vorliegende Erfindung gestattet im übrigen auf einfachste Weise eine Kompensation der toleranzbedingt unterschiedlichen Abmessungen der einzelnen Abgasreinigungskörper in der Weise, daß die ringförmigen Lagerelemente je nach den tatsächlichen Abmessungen des jeweiligen Abgasreinigungskörpers unterschiedlich positioniert werden. Bei solchen Abgasreinigungskörpern, deren Abmessungen von dem Nennmaß nach oben abweichen, werden die Lagerelemente - verglichen mit ihrer Anordnung bei Nennmaß des Abgasreinigungskörpers - je nach dem Ausmaß der tatsächlichen Abweichung der Abmessungen vom Nennmaß mehr oder weniger weit in Richtung auf die Teilungsebene hin verschoben; umgekehrt werden bei solchen Abgasreinigungskörpern, deren Abmessungen vom Nennmaß nach unten abweichen, die Lagerelemente - gegenüber ihrer Position bei Nennmaß des Abgasreinigungskörpers - je nach dem Ausmaß der tatsächlichen Abweichung vom Nennmaß mehr oder weniger weit von der Teilungsebene weg in den sich verjüngenden Ringraum hinein verschoben. Allein durch die Veränderung der Plazierung des mindestens einen Lagerelements innerhalb des zwischen dem Abgasreinigungskörper und dem Lagerabschnitt des Gehäuses bestehenden Ringraumes läßt sich somit in Anwendung der Erfindung eine toleranzbedingte Abweichung der Abmessungen des jeweils zu montierenden Abgasreinigungskörpers vom Nennmaß kompensieren, so daß im Ergebnis unabhängig von den tatsächlichen Abmessungen des jeweiligen Abgasreinigungskörpers bei gleich dimensionierten Gehäusen die Lagerelemente stets dieselbe Haltekraft auf den Abgasreinigungskörper ausüben.

Nur vorsorglich sei klargestellt, daß unter "rohrförmig" im Sinne der vorliegenden Erfindung keineswegs nur Rohre mit kreisförmigem Querschnitt verstanden werden.

In gleicher Weise bezieht sich die Erfindung auf Gehäuse, deren rohrförmiger Lagerabschnitt einen elliptischen, ovalen, polygonalen oder sonstigen geeigneten Querschnitt aufweist. Des weiteren sei klargestellt, daß die Übergangskonen im Rahmen der vorliegenden Erfindung in gleicher Weise symmetrisch und asymmetrisch ausgebildet sein können.

Der Öffnungswinkel der konischen Bereiche des Lagerabschnitts richtet sich insbesondere nach der Art der verwendeten Lagerelemente sowie der Oberflächenrauhigkeit der Innenwand des Gehäuses und der Mantelfläche des Abgasreinigungskörpers. Bei Verwendung derzeit gebräuchlicher Komponenten ist ein doppelter Kegelwinkel zwischen 3° und 8° besonders günstig.

Die vorliegende Erfindung eignet sich in gleicher Weise für katalytische Abgasreinigungsvorrichtungen wie für Rußfilter. Die jeweilige Abgasreinigungsvorrichtung kann ein, zwei oder mehr Abgasreinigungskörper umfassen. Des weiteren ist die vorliegende Erfindung sowohl anwendbar auf solche Abgasreinigungsvorrichtungen, bei denen die Übergangskonen eigenständige, erst später mit dem Lagerabschnitt zusammengefügte Komponenten sind, als auch auf solche Abgasreinigungsvorrichtungen, bei denen mindestens ein Übergangskonus einstückig mit dem benachbarten Bereich des Lagerabschnitts verbunden ist und in diesen übergeht.

Die mindestens eine Teilungsebene kann somit im Bereich des Übergangs des rohrförmigen Lagerabschnitts zu einem Übergangskonus verlaufen. Dies ist insbesondere bei Abgasreinigungsvorrichtungen mit nur einem Abgasreinigungskörper eine sinnvolle Anordnung der Teilungsebene; jedoch läßt sich ein entsprechender Aufbau des Gehäuses, wie weiter unten näher erläutert wird, mit Vorteil auch bei Abgasreinigungsvorrichtungen mit zwei Abgasreinigungskörpern einsetzen. Die Teilungsebene kann jedoch, wenn im Gehäuse zwei Abgasreinigungskörper zu lagern sind, auch durch den Lagerabschnitt des Gehäuses hindurch verlaufen.

Die herkömmlicherweise zur Lagerung von Abgasreinigungskörpern eingesetzten Quellmatten sind in Richtung des Faserverlaufs nur in einem geringen Umfang dehn- bzw. stauchfähig. Auf der anderen Seite weisen Abgasreinigungskörper einer Serie, wie sich aus Vorstehendem ergibt, toleranzbedingt starke Abweichungen hinsichtlich ihrer Umfangsabmessungen auf. Gemäß einer bevorzugten Weiterbildung der Erfindung umfaßt die Lagerungsmatte bzw. jedes einzelne ringförmige Lagerelement mindestens zwei axial aneinander anliegende Streifen, wobei die Stöße der beiden Streifen zueinander versetzt sind. Auf diese Weise wird mit einfachen Mitteln verhindert, daß sich bei Abgasreinigungskörpern mit Größtmaß im Bereich des Stoßes der Lagerungsmatte bzw. des ringförmigen Lagerelements ein durchgehender Spalt bildet, durch den hindurch Abgas an dem Abgasreinigungskörper vorbeiströmen kann. Entsprechendes gilt bei einem aus einem einzigen Streifen aufgebauten ringförmigen Lagerelement, wenn der Stoß gestuft ausgebildet ist in dem Sinne, daß eine aus drei Abschnitten bestehende Fuge gebildet ist; zwei der beiden Abschnitte der Fuge, nämlich die beiden äußeren Abschnitte, erstrecken sich dabei zueinander in Umfangsrichtung versetzt in axialer Richtung, während sich der dritte Abschnitt, die beiden übrigen Abschnitte miteinander verbindend, in Umfangsrichtung erstreckt.

Eine andere bevorzugte Weiterbildung der Erfindung zeichnet sich dadurch aus, daß das Lagerelement aus einer mindestens einfach, bevorzugt allerdings mehrfach um den Abgasreinigungskörper herumgelegten Schnur aufgebaut ist. Durch mehrfaches Umwickeln des Abgasreinigungskörpers mit Schnur wird auch zuverlässig die Bildung eines das Umströmen des Abgasreinigungskörpers ermöglichenden Axialspalts verhindert. Die Schnur wird dabei von der Teilungsebene her in den ringförmigen Spalt zwischen dem Abgasreinigungskörper und dem Lagerabschnitt des Gehäuses eingebracht und lagenweise mittels eines über den Abgasreinigungskörper geschobenen Montageringes verdichtet. Der Durchmesser der Schnur ist dabei in der Weise auf die Abmessungen der Komponenten der Abgasreinigungsvorrichtung abgestimmt, daß sich selbst bei einem Abgasreinigungskörper mit Kleinstmaß die Schnur in dem sich verjüngenden ringförmigen Hohlraum verkeilt und somit verdichten läßt. Der Montage- und Verdichtungsring, der in diesem Falle zur Montage der Abgasreinigungsvorrichtung eingesetzt wird, weist zweckmäßigerweise einen Zuführkanal für die Schnur auf, welcher sich zu der dem Verdichten dienenden Stirnseite des Ringes hin öffnet. Dies ermöglicht die sukzessive Zuführung weiterer Schnur, die in mehreren Wicklungen um den Katalysatorkörper herumgelegt und verdichtet wird.

Unabhängig davon, ob als Lagerelemente herkömmliche Lagerungsmatten, die weiter oben beschrieben ringförmigen Lagerelemente oder aber die vorstehend erläuterte Schnur gewählt wird, läßt sich jeweils durch kraftgesteuertes axiales Einschieben der Lagerelemente in den sich verjüngenden radialen Spalt zwischen Abgasreinigungskörper und Lagerabschnitt des Gehäuses die gewünschte Haltekraft sehr genau einstellen. Jeweils nimmt das Lagerelement unabhängig von den tatsächlichen Abmessungen des Abgasreinigungskörpers bei gleicher axialer Einpreßkraft eine solche Position ein, daß sich dieselbe radiale Anpreßkraft ergibt. Unter anderem von der Rauhigkeit der Außenfläche des Abgasreinigungskörpers einerseits und der Innenwand des Lagerabschnitts des Gehäuses andererseits hängt ab, ob der Abgasreinigungskörper, während das Lagerelement axial in den ringförmigen Hohlraum eingepreßt wird, sich bereits in seiner endgültigen Stellung befindet, oder aber ob das Lagerelement (die Lagerelemente) in den ringförmigen Hohlraum eingepreßt werden, während sich der Abgasreinigungskörper in einer sich von seiner endgültigen Position unterscheidenden Montageposition befindet. In dem zuletztgenannten Sinne kann es insbesondere bei Abgasreinigungskörpern mit einer besonders rauhen Oberfläche zweckmäßig sein, wenn der Abgasreinigungskörper sich während des axialen Einpressens der Lagerelemente in einer Montagestellung befindet, welche gegenüber der endgültigen Position in Richtung auf die Teilungsebene hin versetzt ist. Erst nachdem das Lagerelement (die Lagerelemente) bei in der Montagestellung gehaltenem Abgasreinigungskörper kraftgesteuert in den ringförmigen Hohlraum eingepreßt worden sind, wird in diesem Falle der Abgasreinigungskörper mitsamt den Lagerelementen, die aufgrund der Rauhigkeit der Oberfläche des Abgasreinigungskörpers an diesem haften, in dem Lagerabschnitt des Gehäuses in Richtung der Verjüngung verschoben, bis er seine endgültige Position erreicht. Durch die Verjüngung des Gehäuses wird das Lagerelement entsprechend radial vorgespannt, was die spätere Haltekraft entsprechend steigert.

Soll umgekehrt das Lagerelement in den ringförmigen Hohlraum eingepreßt werden, während sich der Abgasreinigungskörper bereits in seiner endgültigen Position befindet, so kann es unter Umständen zweckmäßig sein, dessen Oberfläche zuvor einer die Rauhigkeit verringernden Behandlung zu unterziehen, bspw. zu beschichten.

Der zum axialen Einschieben bzw. Einpressen des Lagerelements verwendete Druckring weist stirnseitig zweckmäßigerweise einen Elastomerring auf, der sich entsprechend der sich verringernden lichten Weite des ringförmigen Spaltes zwischen Abgasreinigungskörper und Gehäuse verformen kann. Dies verhindert, daß das Lagerelement beim Einpressen in den ringförmigen Hohlraum beschädigt wird. Das gleiche Ergebnis läßt sich alternativ dadurch erreichen, daß der Druckring mehrere Segmente umfaßt, die eine Relativbewegung zueinander derart ausführen können, daß sich die Außenabmessungen des Druckringes an den sich ändernden Innendurchmesser des Gehäuses anpassen können. Auch die Ausgestaltung des Druckringes mit einem pneumatisch oder hydraulisch aufblähbaren Ringkissen wirkt sich in gleicher Weise aus.

Im Folgenden wird die Erfindung anhand der Zeichnung näher erläutert. Es zeigt
- Fig. 1: einen Längsschnitt durch eine erste nicht der vorliegenden Erfindung entsprechende Abgasreinigungsvorrichtung,
- Fig. 2: einen Längsschnitt durch eine zweite nicht der vorliegenden Erfindung entsprechende Abgasreinigungsvorrichtung,
- Fig. 3: einen Längsschnitt durch eine bevorzugte Ausführungsform einer erfindungsgemäßen Abgasreinigungsvorrichtung und
- Fig. 4: einen Längsschnitt durch eine dritte nicht der vorliegenden Erfindung entsprechende Abgasreinigungsvorrichtung.
- Fig. 5: veranschaulicht schematisch einen zweckmäßigen Aufbau eines im Rahmen der Erfindung zur Lagerung des Abgasreinigungskörpers einsetzbaren Lagerelements und
- Fig. 6: veranschaulicht ebenfalls schematisch einen Montage- und Verdichtungsring, wie er bei der Herstellung einer bevorzugten Ausführungsform der erfindungsgemäßen Abgasreinigungsvorrichtung eingesetzt werden kann.

Bevor die einzelnen Figuren der Zeichnung im Detail erläutert werden, sei darauf hingewiesen, daß es sich um schematische Darstellungen handelt. Details, die mit der vorliegenden Erfindung nicht in unmittelbarem Zusammenhang stehen, sind daher nicht dargestellt. Dies betrifft bspw. einen möglichen doppelwandigen Aufbau der zuström- und/oder abströmseitigen Trichter, den Einsatz von Dicht- bzw. Schutzringen zum Schutz der Lagerelemente gegen Erosion durch pulsierendes Abgas, Zwischenringe zwischen mehreren hintereinander angeordneten Abgasreinigungskörpern, Montagestützringe und sonstige Montagehilfen und dgl.

Die in Fig. 1 dargestellte Abgasreinigungsvorrichtung umfaßt einen Abgasreinigungskörper 1, der mittels zweier im wesentlichen endseitig angeordneter ringförmiger Lagerelemente 2 in einem Gehäuse 3 gelagert ist. Das Gehäuse umfaßt einen rohrförmigen Lagerabschnitt 4 für den Abgasreinigungskörper 1 und zwei sich endseitig an den Lagerabschnitt anschließende Übergangskonen 5. Diese enden in Stutzen 6 zum Anschluß eines Abgasrohres.

Das Gehäuse 3 ist etwa mittig quer zur Längsachse 7 geteilt. Die Teilungsebene unterteilt den Lagerabschnitt 4 somit in zwei Hälften, die in einem Überlappungsbereich 8 ineinandergesteckt und mittels einer Kehlschweißnaht 9 miteinander verbunden sind. Die mittige Teilung des Gehäuses ermöglicht es, daß jeder der beiden Übergangskonen 5 einstückig mit der benachbarten Hälfte des Lagerabschnitts 4 hergestellt ist und in diesen übergeht.

Der rohrförmige Lagerabschnitt ist in seinem zentralen Bereich zylindrisch ausgeführt. Die beiden äußeren Bereiche 10 des Lagerabschnitts 4 hingegen verjüngen sich konisch in Richtung auf die Übergangskonen 5 zu, oder mit anderen Worten, sie sind sich in Richtung auf die Teilungsebene hin konisch erweiternd ausgebildet. Dementsprechend erweitert sich im Bereich der beiden konischen Lagerbereiche 10 der zwischen dem Gehäuse 3 und dem Abgasreinigungskörper 1 jeweils bestehende Ringraum 11 in Richtung auf die Teilungsebene hin. Durch Wahl der axialen Position der ringförmigen Lagerelemente 2 auf dem Abgasreinigungskörper 1 (vgl. Doppelpfeil A) lassen sich toleranzbedingte unterschiedliche Abmessungen des Abgasreinigungskörpers 1 derart kompensieren, daß unabhängig von den jeweiligen Abmessungen zwischen dem Gehäuse und dem Abgasreinigungskörper dieselbe Haltekraft wirkt.

Die in Fig. 2 dargestellte Abgasreinigungsvorrichtung unterscheidet sich im wesentlichen durch die folgenden Merkmale von der Abgasreinigungsvorrichtung gemäß Fig. 1: Statt mittels zweier axial versetzter ringförmiger Lagerelemente ist der Abgasreinigungskörper 1 in dem Gehäuse 3 mittels einer Lagerungsmatte 12 gelagert, deren axiale Erstreckung etwa 50% der axialen Länge des Abgasreinigungskörpers 1 beträgt. Des weiteren ist das Gehäuse nicht im wesentlichen mittig geteilt; die Teilungsebene liegt vielmehr im Bereich des Übergangs eines der beiden Übergangskonen 5 zum Lagerabschnitt 4. Hier überlappt ein an dem entsprechenden Übergangskonus angeformter zylindrischer Kragen 13 einen ebenfalls zylindrischen Endbereich 14, in welchen der konische Lagerbereich 10 des Lagerabschnitts 4 des Gehäuses ausläuft. Mittels einer Kehlschweißnaht 9 sind die beiden Teile des Gehäuses fest miteinander verbunden.

Die Lagerungsmatte 12 kann, zur Kompensation toleranzbedingter Abweichungen der Abmessungen des Abgasreinigungskörpers 1 vom Nennmaß, in dem sich die zur Teilungsebene hin konisch erweiternden Ringraum 11 verschiedene Stellungen einnehmen (vgl. Doppelpfeil B) .

Es läßt sich anhand der Fig. 2 unschwer vorstellen, daß sich eine zwei Abgasreinigungskörper umfassende Abgasreinigungsvorrichtung dadurch herstellen läßt, daß der rechte Übergangskonus durch eine Baugruppe ersetzt wird, die im wesentlichen spiegelsymmetrisch aufgebaut ist zu dem verbleibenden Rest der Abgasreinigungsvorrichtung. Auf diese Weise entsteht eine Abgasreinigungsvorrichtung mit einem im wesentlichen symmetrischen Aufbau mit einem etwa mittig geteilten Gehäuse, wobei sich das Gehäuse aus lediglich zwei Bauteilen zusammensetzt.

Die in Fig. 3 dargestellte Abgasreinigungsvorrichtung unterscheidet sich von derjenigen gemäß Fig. 2 im wesentlichen allein dadurch, daß der Abgasreinigungskörper 1 nicht mittels einer einzigen Lagerungsmatte in dem Gehäuse gelagert ist, sondern vielmehr mittels zweier axial beabstandeter ringförmiger Lagerelemente 2. Der Lagerabschnitt des Gehäuses weist zwei axial beabstandete konische Lagerbereiche auf, zwischen denen das Gehäuse zylindrisch ausgebildet ist. Entsprechend der unterschiedlichen radialen Weite der beiden sich konisch erweiternden Ringräume 11' und 11'' weisen die beiden entsprechenden ringförmigen Lagerelemente 2' und 2'' vor ihrer Montage eine unterschiedliche radiale Erstreckung auf. Auf diese Weise ist eine Angleichung der von den beiden ringförmigen Lagerelementen auf den Abgasreinigungskörper übertragenen Haltekräfte aneinander möglich. Der zwischen den beiden Lagerelementen bestehende Ringraum kann mit einer Isolation ausgefüllt werden, wie dies als solches bekannt ist.

Für die Abgasreinigungsvorrichtung gemäß Fig. 3 gilt das weiter oben zu Fig. 2 Gesagte in entsprechender Weise, daß nämlich zur Herstellung einer Abgasreinigungsvorrichtung mit zwei Abgasreinigungskörpern der rechte Übergangskonus 5 gegen eine zu dem verbleibenden Rest im wesentlichen spiegelsymmetrisch aufgebaute Einheit ausgetauscht werden kann.

Fig. 4 veranschaulicht eine weitere Möglichkeit, eine zwei Abgasreinigungskörper umfassende Abgasreinigungsvorrichtung nach der vorliegenden Erfindung aufzubauen. In Anbetracht der vorstehenden Erläuterungen zu den Fig. 1 bis 3 sind umfangreiche Ausführungen zum Aufbau dieser Abgasreinigungsvorrichtung entbehrlich. Ersichtlich ist das Gehäuse aus drei Bauteilen zusammengefügt, nämlich einem im wesentlichen spiegelsymmetrisch aufgebauten, sich zu beiden Seiten hin konisch erweiternden rohrförmigen Lagerabschnitt 4 und zwei endseitig an diesem angeschweißten Übergangskonen 5. Ersichtlich ist freilich möglich, das gemäß Fig. 4 aus drei Teilen aufgebaute Gehäuse aus vier Teilen zusammenzufügen, indem mittig eine Teilung vorgesehen wird.

Für sämtliche der in den Fig. 2 bis 4 dargestellten Abgasreinigungsvorrichtungen gilt, daß die Herstellung auf verschiedene Weise erfolgen kann. Entweder wird der jeweils zu montierende Abgasreinigungskörper zunächst vermessen, und das zumindest eine Lagerelement wird auf der Umfangsfläche des Abgasreinigungskörpers in Abhängigkeit von dessen Ist-Maß mehr oder weniger weit gegenüber einer Mittellage versetzt positioniert, woraufhin anschließend die Einheit bestehend aus Abgasreinigungskörper und um diesen herumgelegten Lagerelement (herumgelegten Lagerelementen) von der Teilungsebene des Gehäuses her - im wesentlichen weggesteuert - in dessen Lagerabschnitt eingeschoben wird, bis der Abgasreinigungskörper seine endgültige Position erreicht hat. Eine weitere Möglichkeit der Montage besteht darin, daß der Abgasreinigungskörper in seine endgültige Position innerhalb des Gehäuses gebracht wird, woraufhin anschließend das mindestens eine Lagerelement in den sich konisch verjüngenden Ringraum zwischen Abgasreinigungskörper und Gehäuse eingebracht wird; durch ein kraftgesteuertes Einpressen des Lagerelements nimmt dieses in Abhängigkeit von dem Ist-Maß des jeweiligen Abgasreinigungskörpers selbsttätig diejenige Position ein, die eine vorbestimmte Haltekraft sicherstellt. Dieses Verfahren eignet sich insbesondere dann, wenn das mindestens eine Lagerelement durch mehrfaches Umwickeln des Abgasreinigungskörpers mit einer verdichteten Schnur hergestellt wird. Als weitere Möglichkeit ist ein kombiniertes Verfahren zu nennen, bei welchem der jeweilige Abgasreinigungskörper in das Gehäuse eingesetzt wird, jedoch nicht in seine endgültige Position, sondern vielmehr zunächst in eine Montageposition, welche gegenüber der Endposition in Richtung auf die Teilungsebene hin versetzt ist. Sodann wird das Lagerelement kraftgesteuert in den Ringraum eingebracht und vorverdichtet, wobei das Lagerelement mit einer AnfangsAnpreßkraft an den Abgasreinigungskörper angepreßt wird. Abschließend werden Abgasreinigungskörper und Lagerungselement gemeinsam in dem Gehäuse in Richtung auf dessen konische Verjüngung hin verschoben, bis der Abgasreinigungskörper seine endgültige Position einnimmt. Hierdurch erhält das Lagerelement seine endgültige Vorspannkraft.

Fig. 5 veranschaulicht schematisch den Aufbau eines Lagerelements aus zwei axial aneinander anliegenden, den (schematisch angedeuteten) Abgasreinigungskörper 1 nahezu vollständig umgebenden Streifen 15. Die Stöße 16 der beiden Streifen, an denen sich in Abhängigkeit von dem Ist-Maß des Abgasreinigungskörpers 1 ein mehr oder weniger breiter Spalt bildet, sind gegeneinander versetzt. Eine Umströmung des Abgasreinigungskörpers ist auf diese Weise ausgeschlossen.

Fig. 6 zeigt einen Montage- und Verdichtungsring, wie er im Rahmen des weiter oben beschriebenen Verfahrens, bei dem das Lagerelement aus einer mehrfach um den Abgasreinigungskörper herumgelegten Schnur aufgebaut ist, einsetzbar ist. Der Montageund Verdichtungsring 17 weist einen Zuführkanal 18 für die Schnur 19 auf. Mit der Stirnkante 20 des Montage- und Verdichtungsringes 19 wird die in den Ringraum eingebrachte Schnur kraftgesteuert verdichtet, so daß sie sich an den konisch erweiternden lichten Querschnitt des Ringraums anpaßt. Auf einer Länge, die zumindest dem Umfang des Abgasreinigungskörpers mit Größtmaß entspricht, ist die Schnur 19 mit einem Drahtgewebe 21 überzogen. Auf diese Weise ist die Schnur gegen Erosion durch pulsierendes Abgas geschützt, was weitere dem gleichen Zweck dienende Einrichungen entbehrlich macht.

## Patentansprüche

1. Abgasreinigungsvorrichtung für ein verbrennungsmotorisch angetriebenes Kraftfahrzeug, umfassend ein Gehäuse (3) und mindestens einen darin unter Zwischenschaltung mindestens eines nachgiebigen Lagerelements (2', 2") gelagerten, im wesentlichen zylindrischen Abgasreinigungskörper (1), wobei das Gehäuse einen rohrförmigen Lagerabschnitt (4) und zwei hieran endseitig angeschlossene Übergangskonen (5) umfaßt und mindestens in einer sich im wesentlichen senkrecht zur Längsachse (7) erstreckenden Ebene geteilt ist, wobei der Lagerabschnitt (4) zumindest bereichsweise (10) sich in Richtung auf die Teilungsebene hin konisch erweiternd ausgebildet ist und sich der zwischen dem mindestens einen Abgasreinigungskörper (1) und dem Lagerabschnitt (4) des Gehäuses (3) bestehende, zumindest teilweise von dem Lagerelement (2', 2") ausgefüllte Ringraum (11', 11") zumindest bereichsweise in Richtung auf die Teilungsebene hin erweitert,
**dadurch gekennzeichnet,**
**daß** pro Abgasreinigungskörper (1) zwei in axialer Richtung zueinander versetzt angeordnete, den Abgasreinigungskörper umgebende ringförmige Lagerelemente (2', 2") vorgesehen sind, die vor ihrer Montage eine unterschiedliche radiale Erstreckung aufweisen, wobei der rohrförmige Lagerabschnitt (4) für jeden Abgasreinigungskörper (1) zwei sich gleichsinnig konisch erweiternde Lagerbereiche aufweist, zwischen denen sich das Gehäuse (3) im wesentlichen zylindrisch erstreckt.

2. Abgasreinigungvorrichtung nach Anspruch 1,
**dadurch gekennzeichnet,**
**daß** eine Teilungsebene durch den Lagerabschnitt (4) des Gehäuses (3) hindurch verläuft.

3. Abgasreinigungvorrichtung nach Anspruch 2,
**dadurch gekennzeichnet,**
**daß** zwei Abgasreinigungskörper (1) vorgesehen sind, von denen sich jeweils einer in einer der beiden durch die Teilungsebene definierten Hälften des Lagerabschnitts (4) abstützt.

4. Abgasreinigungvorrichtung nach einem der Ansprüche 1 bis 3,
**dadurch gekennzeichnet,**
**daß** zumindest ein Übergangskonus (5) einstückig mit dem benachbarten Bereich des Lagerabschnitts (4) verbunden ist und in diesen übergeht.

5. Abgasreinigungvorrichtung nach einem der Ansprüche 1 bis 4,
**dadurch gekennzeichnet,**
**daß** mindestens ein Lagerelement aus einer mindestens einfach, bevorzugt mehrfach um den Abgasreinigungskörper (1) herumgelegten Schnur (19) aufgebaut ist.

6. Abgasreinigungsvorrichtung nach Anspruch 5,
dadurch geklennzeichnet,
daß die Schnur (19) zumindest bereichsweise mit einem Drahtgewebe (21) überzogen ist.

7. Abgasreinigungsvorrichtung nach einem der Ansprüche 1 bis 4,
**dadurch gekennzeichnet,**
**daß** mindestens ein Lagerelement aus mindestens zwei axial aneinander anliegenden, den Abgasreinigungskörper (1) nahezu vollständig umgebenden Streifen (15) aufgebaut ist, deren Stöße (16) zueinander versetzt sind.

8. Abgasreinigungsvorrichtung nach einem der Ansprüche 1 bis 4,
**dadurch gekennzeichnet,**
**daß** mindestens ein Lagerelement aus einem den Abgasreinigungskörper (1) umgebenden Streifen besteht, dessen Stoß gestuft ausgebildet ist.

## Claims

1. An exhaust gas purification device for a motor vehicle driven by an internal combustion engine, comprising a housing (3) and at least one essentially cylindrical exhaust gas purification body (1) supported therein with the interposition of at least one flexible bearing element (2', 2''), whereby the housing comprises a tubular bearing section (4) and two transition cones (5) joined thereto at the ends and is divided at least in one plane extending essentially at right angles to the longitudinal axis (7), whereby the bearing section (4) is formed conically widening at least zonally (10) in the direction of the dividing plane and the annular space (11', 11'') existing between the at least one exhaust gas purification body (1) and the bearing section (4) of the housing (3), filled at least partially by the bearing element (2', 2''), widens at least zonally in the direction of the dividing plane,
**characterised in that**
two annular bearing elements (2', 2'') surrounding the exhaust gas purification body (1), arranged displaced with respect to one another in the axial direction, are provided per exhaust gas purification body (1), said annular bearing elements having a different radial extension before their mounting, whereby the tubular bearing section (4) has two bearing zones extending conically in the same direction for each exhaust gas purification body, between which bearing zones the housing (3) extends essentially cylindrically.

2. The exhaust gas purification device according to claim 1,
**characterised in that**
a dividing plane runs through the bearing section (4) of the housing (3).

3. The exhaust gas purification device according to claim 2,
**characterised in that**
two exhaust gas purification bodies (1) are provided, whereof one in each case is supported in one of the two halves of the bearing section (4) defined by the dividing plane.

4. The exhaust gas purification device according any one of claims 1 to 3,
**characterised in that**
at least one transition cone (5) is joined in one piece with the neighbouring zone of the bearing section (4) and changes over into the latter.

5. The exhaust gas purification device according to any one of claims 1 to 4,
**characterised in that**
at least one bearing element is constructed from a cord (19) wrapped around the exhaust gas purification body (1) at least once, preferably several times.

6. The exhaust gas purification device according to claim 5,
**characterised in that**
the cord (19) is covered a least zonally with a wire fabric (21).

7. The exhaust gas purification device according to any one of claims 1 to 4,
**characterised in that**
at least one bearing element is constructed from at least two strips (15) lying axially adjacent to one another, almost completely surrounding the exhaust gas purification body (1), the abutting ends (16) of said strips being offset with respect to one another.

8. The exhaust gas purification device according to any one of claims 1 to 4,
**characterised in that**
at least one bearing element consists of a strip surrounding the exhaust gas purification body (1), the abutting ends of said strip being formed stepped.

## Revendications

1. Dispositif d'épuration des gaz d'échappement pour un véhicule automobile propulsé par un moteur à combustion interne, comprenant une enveloppe (3) et au moins un élément épurateur de gaz d'échappement (1), essentiellement cylindrique, monté dans celle-ci avec interposition d'au moins élément de support (2', 2") souple, l'enveloppe comportant un tronçon formant support (4) tubulaire et deux cônes de réduction (5) aux extrémités de celui-ci et étant divisée au moins dans un plan essentiellement perpendiculaire à l'axe longitudinal (7), le tronçon formant support (4) étant conformé au moins localement (10) en cône évasé en direction du plan de séparation et l'espace annulaire (11', 11") formé entre l'élément épurateur de gaz d'échappement (1), au nombre d'au moins un, et le tronçon formant support (4) de l'enveloppe (3), rempli au moins partiellement par l'élément formant support (2', 2"), s'évasant au moins localement en direction du plan de séparation, **caractérisé en ce qu'**il est prévu pour chaque élément épurateur de gaz d'échappement (1) deux éléments formant support (2', 2") annulaires, mutuellement décalés dans la direction axiale, qui entourent l'élément épurateur et qui, avant montage, présentent une dimension radiale différente, le tronçon formant support (4) tubulaire présentant pour chaque élément épurateur de gaz d'échappement (1) deux zones de support évasées en forme de cône dans la même direction, entre lesquelles l'enveloppe (3) est essentiellement cylindrique.

2. Dispositif d'épuration des gaz d'échappement selon la revendication 1, **caractérisé en ce qu'**un plan de séparation passe par le tronçon formant support (4) de l'enveloppe (3).

3. Dispositif d'épuration des gaz d'échappement selon la revendication 2, **caractérisé en ce qu'**il est prévu deux éléments épurateurs de gaz d'échappement (1) qui sont supportés chacun dans une des deux moitiés du tronçon formant support (4) définies par le plan de séparation.

4. Dispositif d'épuration des gaz d'échappement selon une des revendications 1 à 3, **caractérisé en ce qu'**au moins un cône de réduction (5) est lié d'une pièce à la partie voisine du tronçon formant support (4) et se prolonge dans celle-ci.

5. Dispositif d'épuration des gaz d'échappement selon une des revendications 1 à 4, **caractérisé en ce qu'**au moins un élément de support est formé d'un cordon (19) enroulé sur au moins un tour, de préférence sur plusieurs tours, autour de l'élément épurateur de gaz d'échappement (1).

6. Dispositif d'épuration des gaz d'échappement selon la revendication 5, **caractérisé en ce que** le cordon (19) est recouvert par endroits au moins, d'un tissu de fils métalliques.

7. Dispositif d'épuration des gaz d'échappement selon une des revendications 1 à 4, **caractérisé en ce qu'**au moins un élément de support est formé d'au moins deux bandes (15) en contact réciproque dans la direction axiale, qui entourent presque entièrement l'élément épurateur de gaz d'échappement (1) et dont les coupes (16) sont mutuellement décalées.

8. Dispositif d'épuration des gaz d'échappement selon une des revendications 1 à 4, **caractérisé en ce qu'**au moins un élément de support est formé d'une bande qui entoure l'élément épurateur de gaz d'échappement (1) et dont la coupe est conformée en gradins.
